# EUROPÄISCHE PATENTSCHRIFT

(11) **EP 2 166 919 B1**
(45) Veröffentlichungstag und Bekanntmachung des Hinweises auf die Patenterteilung: **03.12.2014**
(21) Anmeldenummer: 08774708.5
(22) Anmeldetag: 03.07.2008
(51) Int. Cl.: A47L 15/50

(54) **GESCHIRRKORB MIT KLAPPBARER ABLAGE**
DISHWASHER BASKET WITH FOLDABLE RACK
PANIER À VAISSELLE AVEC COMPARTIMENT RABATTABLE

(30) Priorität: 09.07.2007 DE 102007031887
(43) Veröffentlichungstag der Anmeldung: 31.03.2010
(73) Patentinhaber: BSH Bosch und Siemens Hausgeräte GmbH, 81739 München (DE)
(72) Erfinder: JOBST, Johann, 93128 Regenstauf (DE); SCHÜTZ, Rainer, 73450 Neresheim (DE)
(86) Internationale Anmeldenummer: PCT/EP2008/058596
(87) Internationale Veröffentlichungsnummer: WO 2009/007304

(56) Entgegenhaltungen:
- EP-A- 1 275 336
- EP-A- 1 475 030
- EP-A- 1 859 722
- GB-A- 2 321 394

## Beschreibung

Die Erfindung betrifft einen Geschirrkorb, insbesondere für eine Geschirrspülmaschine, wenigstens umfassend eine Ablage, welche an dem Geschirrkorb in eine Ruheposition und in eine Betriebsposition bringbar befestigt ist, wobei die Ablage mittels mindestens eines Gelenkmittels an einer Geschirrkorbwand des Geschirrkorbs angelenkt ist und wobei das Gelenkmittel eine Bewegung der Ablage in Bezug zu dem Geschirrkorb ermöglicht, die sich aus einer Translationsbewegung und einer Rotationsbewegung zusammensetzt.

Ein derartiger Geschirrkorb mit einer klappbaren Anlage ist beispielsweise in der Druckschrift GB 2 321 394 A offenbart. Der Geschirrkorb besteht aus einem Gestell mit einer unteren Ladefläche zur Aufnahme von Teilen in im Wesentlichen senkrechter Stellung. An mindestens einer Seitenwand des Gestells sind bewegliche Halteelemente angelenkt, die wahlweise zwischen einer normalen Betriebsstellung, in der sie ins Innere des Korbs ragen, so dass sie eine obere Ladefläche mit kammartiger Form bilden, und einer Ruhestellung, in der die beweglichen Halteelemente an die Seitenwand angrenzen und nach oben gerichtet sind, bringbar sind.

Die Druckschrift EP 1 475 030 A2 offenbart eine Kombination aus einem Geschirrhalterträger und einem Rahmen für eine Geschirrspülmaschine, wobei der Rahmen mindestens eine vertikale Wand und eine Bodenebene aufweist und wobei der Träger eine Geschirrhalterablage und eine Verbindungseinrichtung zum Verbinden der Ablage mit der Wand aufweist. Die Verbindungseinrichtung umfasst mindestens eine erste Einrichtung, die mit der vertikalen Wand verbunden ist und einen als länglicher Schlitz ausgebildeten vertikalen Hohlraum aufweist, einen mit der Ablage integral ausgebildeten und mit dem schlitzförmigen Hohlraum in Gleiteingriff stehenden Stift und einen mit der Ablage integral ausgebildeten ersten Riegel. Der erste Riegel ist dazu geeignet, mit der ersten Einrichtung in Eingriff zu kommen, um eine Arbeitsposition zu bestimmen.

Weiterhin offenbart die Druckschrift EP 1 275 336 A1 einen Geschirrkorb mit mehreren Ablagen, die jeweils um eine horizontale Achse in eine vertikale Position kippbar sind. Jede Ablage weist ein Besteckgitter auf, welches in der Querrichtung gleitbar angebracht ist, so dass es unterseitig aus der Ablage herausgezogen werden kann. Auf diese Weise wird eine optimale Raumausnutzung in dem oberen Geschirrkorb mit möglichst viel Besteck, Tassen, Gläsern und Tellern erreicht.

Die Druckschrift EP 1 859 722 A1 offenbart eine Ablage für einen Geschirrkorb, die ein Tragteil und mindestens ein daran beweglich angeordnetes koplanares Element umfasst. Die bewegliche Anordnung des Elements erlaubt eine Drehung desselben um eine Längsachse der Ablage. Die Ablage wiederum ist an einer Geschirrkorbwand des Geschirrkorbs beweglich, insbesondere klappbar angeordnet.

In der Druckschrift DE 30 22 484 A1 ist ein Geschirrkorb offenbart, der einen rechenförmiger Rost aufweist, der eine zusätzliche Ladefläche für Spülgut bildet, bestehend aus einer Lagerachse und zinkenförmig angeordneten Kragstreben. Der Rost ist an Vertikalstreben des Geschirrkorbs durch Führungen befestigt, die in der Höhe verstellbar sind. Der Rost kann von einer Ruheposition in eine Betriebsposition und umgekehrt geklappt werden. In der Ruheposition befinden sich die Führungen unten an den Vertikalstäben und die Kragstreben des Rosts sind in eine zu den Vertikalstreben parallele Lage hochgeklappt. In der Betriebsposition befinden sich die Führungen in der gewünschten Höhe der Ablage und die Kragstreben sind zur Aufnahme von Spülgut ausgeklappt. Die Vertikalstreben müssen dafür wenigstens bis zur gewünschten Etagerenhöhe im Wesentlichen gerade und ohne Störstellen sein. Die Führungen umgreifen die Vertikalstäbe und dienen gleichzeitig als Schwenklager für die Lagerachse. Die Kunststoffformteile, die als Führungen an den Vertikalstäben dienen und zugleich Schwenklager für den Rost sind, sind kompliziert in der Herstellung.

Aufgabe der Erfindung ist es somit, einen Geschirrkorb mit einer klappbaren Ablage anzugeben, der einen einfacheren Aufbau aufweist.

Bei dem eingangs genannten Geschirrkorb mit einer klappbaren Ablage wird dies erfindungsgemäß dadurch gelöst, dass das Gelenkmittel als Pendelstab ausgebildet ist, der an seinen Enden ein oberes Gelenk und ein unteres Gelenk aufweist, wobei das obere Gelenk die Ablage an der Geschirrkorbwand anlenkt und wobei das untere Gelenk über einen Zapfen an der Ablage befestigt ist. Diese Aufhängung ermöglicht eine vereinfachte Bedienung der Ablage. Denn sie fasst die bisherigen zwei Bedienungsschritte, nämlich das Klappen der Ablage einerseits und deren Vertikalverschiebung andererseits, in einen einzigen Schritt zusammen. Sie ist dabei technisch so einfach aufgebaut, dass sich ihre Bedienung auch technisch weniger versierten Benutzern leicht erschließt.

In einer bevorzugten Ausführungsform ist vorgesehen, dass der Geschirrkorb mindestens ein Befestigungselement aufweist, an dem der Pendelstab befestigt ist. Dabei kann es sich um einen Achsabschnitt des Geschirrkorbs handeln, der an einer geeigneten Position an dem Geschirrkorb angeordnet ist. Ferner kann die Ablage an horizontalen oder an vertikalen Stäben befestigt werden. Nach einer vorteilhaften Ausgestaltung der Erfindung wird die Ablage an Horizontalstreben befestigt, weil sie die Montagemöglichkeiten der Etagere hinsichtlich des Abstands der Pendelstäbe nicht einschränken. Denn mit Ausnahme von Kreuzungspunkten der Horizontal- mit Vertikalstreben kann die Ablage an jedem beliebigen Punkt der durchgehend verlaufenden horizontalen Streben befestigt werden. Ihr Befestigungsort kann also weitgehend frei gewählt werden.

Nach einer weiteren vorteilhaften Ausgestaltung der Erfindung kann das obere Gelenk zugleich als Befestigung des Pendelstabs an der Geschirrkorbwand ausgebildet sein. Das obere Gelenk des Pendelstabs umschließt dazu den Horizontalstab, so dass jener die Gelenkachse bildet. Daraus resultiert ein Gelenk an dem Pendelstab, das einfacher herstellbar ist, weil es vorhandene Bauteile nutzt.

Nach einer weiteren vorteilhaften Ausgestaltung der Erfindung kann die Anlage lösbar an dem Geschirrkorb befestigt sein, insbesondere werkzeuglos lösbar befestigt sein, sodass eine Bedienperson ohne Werkzeug manuell die Ablage von dem Geschirrkorb trennen kann. Somit ist die Ablage beispielsweise bei vorübergehendem Nichtgebrauch abnehmbar und darüber hinaus nachrüstbar. Dabei kann vorteilhafterweise die lösbare Befestigung als ein Clip ausgebildet sein. Er kann aus einem flexiblen Material gefertigt sein. Als solcher weist das obere Gelenk eine kleine Öffnung auf, durch die hindurch der Stab des Geschirrkorbs eingeclipst werden kann. Ein Clip stellt eine sehr einfach zu bedienende lösbare Befestigung dar, die auch kostengünstig herzustellen ist.

Nach einer weiteren vorteilhaften Ausgestaltung der Erfindung kann die Ablage gegenüber dem Pendelstab in ihrer Ebene verschiebbar ausgebildet sein. Dadurch ist die Ablage in der Ruheposition parallel zur Spülmaschinenaußenwand vertikal absenkbar. Die Ablage ist dadurch flexibler einsetzbar. Denn auch an dem oberen Rand eines Geschirrkorb befestigt kann sie in der Ruheposition einen störenden Überstand über dessen Oberkante hinaus vermeiden. An tiefer verlaufenden Horizontalstreben kann sie weiterhin unverändert montiert werden. Das untere Gelenk ist in dem Bereich der Ablage angeordnet und bildet die Verbindung zwischen ihr und dem Pendelstab. Es kann sich prinzipiell an einer Schmalseite der Ablage befinden. Ist die Ablage kammartig ausgebildet, kann es an ihren äußeren oder einer ihrer darauf folgenden Zinken angebracht sein. Dabei kann das untere Gelenk des Pendelstabs in einer Schiene an den Schmalseiten der Ablage verschiebbar geführt sein. Das untere Gelenk verschiebt sich während des Klappvorgangs von der Ruhe- in die Betriebsposition und umgekehrt automatisch an die entsprechende Endposition der Führungsschiene. Es ist somit einfach bedienbar. Es kann in einer einfachen Ausführungsform als Stift an dem Pendelstab ausgebildet sein, der in einer Nut in der Ablage verschiebbar ist. Alternativ dazu kann ein Zapfen an der Schmalseite der Ablage angeordnet sein, der in einem Langloch an dem Pendelstab gelagert ist, das sich in dessen Erstreckungsrichtung ausdehnt. Die Lage des unteren Gelenks in der Betriebsposition kann zusätzlich durch überdrückbare Rasten gesichert sein.

In der Betriebsposition stützt sich die Ablage mit einer Längsseite an der Geschirrkorbwand ab. Um ein Kippen der Ablage um das untere Gelenk zu verhindern, muss die Ablage an der Geschirrkorbwand in vertikaler Richtung festgehalten sein. Dafür ist an einer Kontaktfläche zwischen Geschirrkorbwand und Ablage ein Anschlag angeordnet, der die vertikalen Kräfte insbesondere bei Beladung der Ablage auf die Geschirrkorbaußenwand überträgt.

Nach einer vorteilhaften Ausgestaltung der Erfindung ist ein Anschlag vorgesehen, der die Ablage in der Betriebsposition fixiert. Der Anschlag kann an der Anlage oder an dem Geschirrkorb angeordnet sein und ermöglicht entweder eine Auflagerung des einen auf dem anderen Teil mit einer Kraftübertragung lediglich in eine Richtung oder aber eine lösbare Befestigung mit dem jeweils anderen Teil zur Kraftübertragung in beiden vertikalen Richtungen. Beispielsweise kann die Ablage an ihrer Längsseite einen Haken aufweisen, mit dem sie an der Geschirrkorbwand eingehakt werden kann. Alternativ kann die Fixierung in einem Clips an der Geschirrkorbwand bestehen, in den die Ablage mit ihrer Längsseite eingeclipst werden kann. Sie verfolgt zur Kraftübertragung jedenfalls das Prinzip des Formschlusses. Für jede mögliche Neigung der Ablage gegenüber der Geschirrkorbwand kann eine eigene Fixierung angeordnet sein. Somit ist die Ablage bei extremen Schrägstellungen einsetzbar. Dies ist zum Beispiel vorteilhaft für ungünstig liegende Horizontalstreben oder bei einer hoch aufragenden Beladung der Ladefläche des Geschirrkorbs. Dabei kann die Fixierung ihrerseits an dem Geschirrkorb oder an der Ablage lösbar angeordnet sein. Sie kann zum Beispiel ihrerseits als Clip ausgebildet sein. Sie wird in der Betriebsposition bei Bedarf an einer Vertikalstrebe angeklemmt oder umgesetzt. Dadurch kann die Neigung der Ablage verändert werden, etwa wenn sie für empfindlichere oder leichtere Teile stärker gegen die Geschirrkorbwand geneigt werden soll. Dabei werden die Kräfte an dem Anschlag über Reibung auf die Geschirrkorbaußenwand übertragen. Dafür wirken der Längsrand der Ablage und die angrenzende Geschirrkorbaußenwand, und hier die Vertikalstreben, zusammen. Die Streben eines Geschirrkorbs sind zur Schonung des Geschirrs mit einer Kunststoffummantelung mit einem hohen Reibungskoeffizienten ausgestattet. Der Längsrand der Ablage, die in der Regel aus Hartkunststoff besteht, haftet auch unter geringer Krafteinwirkung gut an der Ummantelung. Dadurch können Vertikalkräfte an dem Anschlag übertragen werden. Zur Verbesserung der Haftung ist der Längsrand entsprechend der gewünschten Neigung der Ablage angeschrägt. Neben einer möglichst großen Kontaktfläche ergibt sich eine definierte Stellung der Ablage in der beabsichtigten Neigung. Ein Anschlag nach dem Prinzip des Reibschluss stellt die einfachste Lösung dar, weil er keine zusätzlichen Teile erfordert.

Ferner ist vorzugsweise eine Rastverbindung vorgesehen, die die Ablage in ihrer Betriebsposition fixiert. Dabei steht die Rastverbindung vorzugsweise mit einer horizontal verlaufenden Strebe des Geschirrkorbs in Eingriff und gewährleistet so, dass bei einer unsymmetrischen Gewichtsbelastung die Ablage gewichtsbedingt sich über die Betriebsposition hinaus weiterdreht und durchsackt.

Vorzugsweise ist vorgesehen, dass der Pendelstab an einer Geschirrkorbaußenwand befestigt ist, wobei die Ablage in den Innenraum eines Geschirrkorbs gerichtet angeordnet ist. Jedoch können der Pendelstab und damit auch die Ablage an einer Wand in dem Innenraum des Geschirrkorbs oder auch an einzelnen Stacheln befestigt sein. Es ist jedoch auch denkbar, den Pendelstab an einer Geschirrkorbaußenwand zu befestigen.

Außerdem ist vorzugsweise vorgesehen, dass in der Ruheposition die Ablage den Geschirrkorb nicht überragt, das heißt, dass die Ablage in der Ruheposition die Geschirrkorbaußenwand, die einen Geschirrkorb umläuft, nicht überragt, so dass der Bauraumbedarf des Geschirrkorbs mit der Ablage in der Ruheposition nicht erhöht ist.

Wenn zwei Pendelstäbe vorgesehen sind, ist in einer ersten Ausführungsform vorgesehen, dass die wenigstens zwei Pendelstäbe außenseitig an der Ablage angelenkt sind, das heißt an dem umlaufenden Rand der Ablage, so dass die Ablagefläche der Ablage nicht von den Pendelstäben durchbrochen wird und so maximiert ist. In einer zweiten Ausführungsform hingegen ist vorgesehen, dass die wenigstens zwei Pendelstäbe innenseitig an der Ablage angelenkt sind, das heißt sie durchbrechen die Ablagefläche der Ablage.

Grundsätzlich kann der wenigstens eine Pendelstab jede beliebige Länge in Bezug zu der Tiefe der Ablage aufweisen. Vorzugsweise ist jedoch vorgesehen, dass die Länge des wenigstens einen Pendelstabs kleiner ist als die Hälfte der Tiefe der Ablage. Insbesondere ist vorzugsweise vorgesehen, dass die Länge des wenigstens einen Pendelstabs zwischen einem Viertel und einem Drittel der Tiefe der Ablage beträgt.

Dabei kann im Falle der Verwendung von Pendelstäben vorzugsweise ein unteres Gelenk des Pendelstabs in einem Bereich zwischen der Ablagenmitte und dem geschirrkorbinnenseitigen Ende der Ablage angeordnet sein, so dass das untere Gelenk außermittig angeordnet ist, aber ein durch unsymmetrische Gewichtsbelastung hervorgerufenes Drehmoment zur Geschirrkorbinnenseite reduziert ist. In einer alternativen Ausführungsform jedoch ist vorgesehen, dass ein unteres Gelenk des Pendelstabs in einem Bereich zwischen der Ablagenmitte und dem geschirrkorbaußenseitigen Ende angeordnet ist.

Ferner gehört zur Erfindung einen Geschirrspülmaschine, insbesondere eine Haushaltsgeschirrspülmaschine, mit wenigstens einem Geschirrkorb mit einer erfindungsgemäßen Ablage.

Die Erfindung wird im Folgenden anhand einer Zeichnung beispielhaft näher erläutert.

In der Zeichnung zeigen:
- Fig. 1: eine klappbare Ablage für Geschirrkörbe von Geschirrspülmaschinen in einer Betriebsposition in einer perspektivischen Darstellung;
- Fig. 2: in Schnittdarstellung die ausgeklappte Ablage in einer Betriebsposition; und
- Fig. 3: in Schnittdarstellung die eingeklappte Ablage in einer Ruheposition.

Es wird zunächst auf die Fig. 1 Bezug genommen. Von dem Geschirrkorb ist nur ein Abschnitt seiner Außenwand 3 aus Vertikalstreben 4 und Horizontalstreben 5 zu sehen. Zwei Pendelstäbe 2 lenken die Ablage 1 an der Geschirrkorbaußenwand 3 an. Die beiden Pendelstäbe 2 weisen an ihren Enden ein oberes Gelenk 6 und ein unteres Gelenk 7 auf. Das obere Gelenk 6 umschließt die Horizontalstrebe 5, so dass sie zugleich die Gelenkachse des oberen Gelenks 6 bildet. Das untere Gelenk 7 ist über einen Zapfen 11 an der Ablage 1 befestigt. Durch die außermittige Aufhängung der Ablage 1 stützt sie sich an der Geschirrkorbaußenwand 3 ab. Sie liegt mit einer Längsseite 12 an den Vertikalstreben 4 an und bildet so einen Anschlag 8 der Ablage 1 an den Vertikalstreben 4. Das Eigengewicht der Ablage 1 und das ihrer Beladung drücken die Ablage 1 gegen die Geschirrkorbaußenwand 3.

Die Fig. 2 zeigt die Betriebsposition der Anlage 1 in einer Seitenansicht. Die Ablage 1 neigt sich in einer Richtung auf die Geschirrkorbaußenwand 3 hin abwärts. Der Anschlag 8 ist durch eine angeschrägte Ausbildung der Längsseite 12 gebildet. Dadurch entsteht eine große Kontaktfläche zwischen der Ablage 1 und den Vertikalstreben 4. An ihr können Vertikalkräfte aus dem Eigengewicht der Ablage 1 und ihrer Beladung an die Vertikalstreben 4, auch über Reibung, übertragen werden. Außerdem definiert der Anschlag 8 diejenige Neigung der Ablage 1, in der jene sicher beladen werden kann. Damit erhält die Ablage 1 eine stabile Lage und Spülgut ist gegen Abrutschen gesichert.

Die Fig. 3 zeigt die eingeklappte Anlage 1 in der Ruheposition. Dafür wird die Ablage 1 geringfügig von der Geschirrkorbaußenwand 3 weggezogen, so dass der Anschlag 8 nicht mehr anliegt. Das Eigengewicht der Ablage 1 drückt sie nun gegen die Geschirrkorbaußenwand 3 in eine zu ihr parallele Lage. Das untere Gelenk 7 schwenkt bei einem Einklappen in einem Kreisbogen zur Geschirrkorbaußenwand 3, sinkt nach unten und mit ihm die eingeklappte Ablage 1. Dadurch kann ein störender Überstand über die Oberkante des Geschirrkorbs 3 vermieden werden.

### Bezugszeichenliste

- 1: Ablage
- 2: Pendelstab
- 3: Geschirrkorbaußenwand
- 4: Vertikalstrebe
- 5: Horizontalstrebe
- 6: Oberes Gelenk
- 7: Unteres Gelenk
- 8: Anschlag
- 11: Zapfen
- 12: Längsseite

## Patentansprüche

1. Geschirrkorb, insbesondere für eine Geschirrspülmaschine, wenigstens umfassend eine Ablage (1), welche an dem Geschirrkorb in eine Ruheposition und in eine Betriebsposition bringbar befestigt ist, wobei die Ablage (1) mittels mindestens eines Gelenkmittels (2) an einer Geschirrkorbwand (3) des Geschirrkorbs angelenkt ist und wobei das Gelenkmittel (2) eine Bewegung der Ablage (1) in Bezug zu dem Geschirrkorb ermöglicht, die sich aus einer Translationsbewegung und einer Rotationsbewegung zusammensetzt,
**dadurch gekennzeichnet,**
**dass** das Gelenkmittel als Pendelstab (2) ausgebildet ist, der an seinen Enden ein oberes Gelenk (6) und ein unteres Gelenk (7) aufweist, wobei das obere Gelenk (6) die Ablage (1) an der Geschirrkorbwand (3) anlenkt und wobei das untere Gelenk (7) über einen Zapfen (11) an der Ablage (1) befestigt ist.

2. Geschirrkorb nach Anspruch 1,
**dadurch gekennzeichnet,**
**dass** der Geschirrkorb mindestens ein Befestigungselement (5) aufweist, an dem der Pendelstab (2) befestigt ist.

3. Geschirrkorb nach Anspruch 2,
**dadurch gekennzeichnet,**
**dass** das Befestigungselement als Strebe, insbesondere als Horizontalstrebe (5) ausgebildet ist.

4. Geschirrkorb nach Anspruch 2,
**dadurch gekennzeichnet,**
**dass** das Befestigungselement (5) als Achsabschnitt ausgebildet ist.

5. Geschirrkorb nach einem der vorhergehenden Ansprüche,
**dadurch gekennzeichnet,**
**dass** die Ablage (1) lösbar am Geschirrkorb befestigt ist.

6. Geschirrkorb nach Anspruch 5,
**dadurch gekennzeichnet,**
**dass** die Anlage (1) werkzeuglos lösbar an dem Geschirrkorb befestigt ist.

7. Geschirrkorb nach einem der vorhergehenden Ansprüche,
**dadurch gekennzeichnet,**
**dass** die Ablage (1) gegenüber dem Pendelstab (2) in ihrer Ebene verschiebbar ausgebildet ist.

8. Geschirrkorb nach einem der vorhergehenden Ansprüche,
**dadurch gekennzeichnet,**
**dass** ein Anschlag (8) vorgesehen ist, der die Ablage (1) in der Betriebsposition fixiert.

9. Geschirrkorb nach einem der vorhergehenden Ansprüche,
**dadurch gekennzeichnet,**
**dass** eine Rastverbindung vorgesehen ist, die die Ablage (1) in der Betriebsposition fixiert.

10. Geschirrkorb nach einem der vorhergehenden Ansprüche,
**dadurch gekennzeichnet,**
**dass** der Pendelstab (2) an einer Geschirrkorbaußenwand (3) angelenkt ist.

11. Geschirrkorb nach einem der Ansprüche 1 bis 9,
**dadurch gekennzeichnet,**
**dass** der Pendelstab (2) an einer Geschirrkorbinnenwand angelenkt ist.

## Claims

1. Dishwasher basket, in particular for a dishwasher, comprising a least one rack (1) which can be fastened to the dishwasher basket in a resting position and an operating position, wherein the rack (1) is hinged by means of at least one articulated arm (2) to a dishwasher basket wall (3) of the dishwasher basket and wherein the articulated arm (2) enables a movement of the rack (1) relative to the dishwasher basket, said movement being comprised of a translational movement and a rotational movement,
**characterised in that**
the articulated arm is designed as a pendulum rod (2) which at its ends has an upper articulation (6) and a lower articulation (7), wherein the upper articulation (6) hinges the rack (1) to the dishwasher basket wall (3) and wherein the lower articulation (7) is fastened to the rack (1) by a pin (11).

2. Dishwasher basket according to claim 1,
**characterised in that**
the dishwasher basket has at least one fastening element (5), to which the pendulum rod (2) is fastened.

3. Dishwasher basket according to claim 2,
**characterised in that**
the fastening element is formed as a strut, in particular a horizontal strut (5).

4. Dishwasher basket according to claim 2,
**characterised in that**
the fastening element (5) is formed as an intercept.

5. Dishwasher basket according to one of the preceding claims,
**characterised in that**
the rack (1) is detachably fastened to the dishwasher basket.

6. Dishwasher basket according to claim 5,
**characterised in that**
the rack (1) is fastened to the dishwasher basket so that it can be detached without the need for a tool.

7. Dishwasher basket according to one of the preceding claims,
**characterised in that**
the rack (1) is designed to be movable in its plane relative to the pendulum rod (2).

8. Dishwasher basket according to one of the preceding claims,
**characterised in that**
a stop (8) is provided which fixes the rack (1) in the operating position.

9. Dishwasher basket according to one of the preceding claims,
**characterised in that**
a latch connection is provided, which fixes the rack (1) in the operating position.

10. Dishwasher basket according to one of the preceding claims,
**characterised in that**
the pendulum rod (2) is hinged to a dishwasher basket outer wall (3).

11. Dishwasher basket according to one of claims 1 to 9,
**characterised in that**
the pendulum rod (2) is hinged to a dishwasher basket inner wall.

## Revendications

1. Panier à vaisselle, en particulier pour un lave-vaisselle, comprenant au moins un rangement (1) fixé au panier à vaisselle dans une position de repos et susceptible d'être placé dans une position d'utilisation, dans lequel le rangement (1) est articulé via au moins un moyen d'articulation (2) sur une paroi du panier à vaisselle (3) du panier à vaisselle et dans lequel le moyen d'articulation (2) permet un déplacement du rangement (1) par rapport au panier à vaisselle, lequel déplacement se compose d'une translation et d'une rotation, **caractérisé en ce que** le moyen d'articulation est exécuté sous forme de barre pendulaire (2) présentant à ses extrémités une articulation supérieure (6) et une articulation inférieure (7), dans lequel l'articulation supérieure (6) articule le rangement (1) sur la paroi du panier à vaisselle (3) et dans lequel l'articulation inférieure (7) est fixée au rangement (1) via un pivot (11).

2. Panier à vaisselle selon la revendication 1, **caractérisé en ce que** le panier à vaisselle présente au moins un élément de fixation (5) auquel la barre pendulaire (2) est fixée.

3. Panier à vaisselle selon la revendication 2, **caractérisé en ce que** l'élément de fixation est exécuté sous forme d'étai, en particulier d'étai horizontal (5).

4. Panier à vaisselle selon la revendication 2, **caractérisé en ce que** l'élément de fixation est exécuté sous forme de section d'axe (5).

5. Panier à vaisselle selon l'une des revendications précédentes, **caractérisé en ce que** le rangement (1) est fixé de manière amovible au panier à vaisselle.

6. Panier à vaisselle selon la revendication 5, **caractérisé en ce que** le rangement (1) est fixé au panier à vaisselle de manière amovible sans outil.

7. Panier à vaisselle selon l'une des revendications précédentes, **caractérisé en ce que** le rangement (1) est exécuté de manière mobile dans son plan par rapport à la barre pendulaire (2).

8. Panier à vaisselle selon l'une des revendications précédentes, **caractérisé en ce qu'**une butée (8) qui fixe le rangement (1) en position d'utilisation est prévue.

9. Panier à vaisselle selon l'une des revendications précédentes, **caractérisé en ce qu'**une liaison par encliquetage qui fixe le rangement (1) en position d'utilisation est prévue.

10. Panier à vaisselle selon l'une des revendications précédentes, **caractérisé en ce que** la barre pendulaire (2) est articulée sur une paroi extérieure du panier à vaisselle (3).

11. Panier à vaisselle selon l'une des revendications 1 à 9, **caractérisé en ce que** la barre pendulaire (2) est articulée sur une paroi intérieure du panier à vaisselle.
